# EUROPÄISCHE PATENTSCHRIFT

(11) **EP 3 348 774 B1**
(45) Veröffentlichungstag und Bekanntmachung des Hinweises auf die Patenterteilung: **19.08.2020**
(21) Anmeldenummer: 17002088.7
(22) Anmeldetag: 27.12.2017
(51) Int. Cl.: E06B 7/36

(54) **HALTELEISTE EINES FINGERSCHUTZROLLOS**
HOLDER FOR A FINGER PROTECTION ROLLER
LANGUETTE DE MAINTIEN D'UN STORE PROTÈGE-DOIGTS

(30) Priorität: 13.01.2017 DE 102017100586
(43) Veröffentlichungstag der Anmeldung: 18.07.2018
(73) Patentinhaber: Athmer OHG, 59757 Arnsberg (DE)
(72) Erfinder: HECKMANN,Andre, 59759 Arnsberg (DE)
(74) Vertreter: Rolf, Gudrun

(56) Entgegenhaltungen:
- DE-U1-202008 016 094
- DE-U1-202015 102 877

## Beschreibung

Die Erfindung betrifft ein Fingerschutzrollo mit einer Halteleiste an einem Tür- oder Fensterflügel oder -rahmen gemäß dem Oberbegriff des Hauptanspruches.

Es ist eine Unfallschutzvorrichtung für Flügeltüren bekannt, DE 37 16 654 A1, welche eine Halteleiste mit einer kederschienenartigen Aufnahmenut für den verdickten Rand des Rollomaterials mit einer engeren Nutöffnung als dem Innenmaß der Aufnahmenut aufweist sowie Durchtrittsöffnungen für Befestigungsmittel, mit denen es möglich ist, das aus einem Fingerschutzrollo ausziehbare Rollomaterial quer zur seiner Kantenlinie flächig und faltenfrei an einem Tür- oder Fensterflügel oder -rahmen festzulegen.

Nachteilig an dieser vorbekannten Unfallschutzvorrichtung ist, dass die Halteleiste räumlich stark von einem Flügel oder Rahmen absteht und dass auch das Rollomaterial weit vom Rahmen oder Flügel entfernt geführt ist, sodass durch eine Türöffnung hindurchbewegte sperrige Gegenstände wie etwa Transportwägen oder Krankenbetten die Halteleiste oder das Rollomaterial bei einer Kollision beschädigen oder zerstören können, sodass die Funktion der gesamten Unfallschutzvorrichtung nicht mehr gegeben ist.

Genau diese Nachteile weist die bekannte Vorrichtung für den Einklemmschutz an Drehflügeltüren DE 20 2008 016 094 U1 ebenfalls in besonders starkem Maße auf.

Aufgabe der Erfindung ist es, ein Fingerschutzrollo mit einer Halteleiste zur Verfügung zu stellen, die einen verbesserten Rammschutz und gleichzeitig eine stark verlängerte Lebensdauer eines Fingerschutzrolllos gewährleistet.

Die Lösung dieser Aufgabe erfolgt in Verbindung mit den Oberbegriffsmerkmalen erfindungsgemäß zusammen mit den kennzeichnenden Merkmalen des ersten Patentanspruches dadurch, dass die Nutöffnung auf einer zur Oberfläche des Flügels oder Rahmens gerichteten Seite der Halteleiste anordenbar ist und dass das Rollomaterial seitlich zwischen Halteleiste und der Oberfläche des Flügels oder Rahmens unter der Halteleiste herausführbar ist.

Diese vorteilhafte Konstruktion erlaubt es, die Halteleiste sehr flach auszuführen, ebenso wie der Austritt des Rollomaterials aus der Halteleiste geschützt ist, da dieser sich nicht mehr ungeschützt seitlich nach außen öffnet, sondern geschützt zwischen der Halteleiste und der Oberfläche des Flügels oder Rahmens unter der Halteleiste liegt, sodass eine zerstörerischer Kontakt etwa mit der Ecke eine Krankenbettes dort nicht mehr stattfinden kann, ebenso wie es nicht mehr zu einer örtlichen Verformung des Rollomaterials durch eine Ecke oder Kante eines Gegenstandes kommen kann, da dieses unmittelbar auf oder kurz über der Oberfläche des Flügels oder Rahmens verläuft und sich bei einem seitlichen Kontakt sofort dran anlegen würde.

Weitere vorteilhafte Ausgestaltungen des Gegenstandes der Erfindung ergeben mit und in Kombination aus den nachfolgenden Unteransprüchen.

Gemäß einer besonders bevorzugten Ausführungsform der Erfindung wird das Rollomaterial unter der Halteleiste parallel zur Oberfläche des Rahmens oder Flügels führbar gehalten, sodass es auch nach seinem Hervortreten aus der Halteleiste noch sehr nah an der Oberfläche verlaufen kann und keine zusätzliche Angriffsfläche bilden kann.

Die Aufnahmenut kann dabei wahlweise rechtwinklig oder auch schräg zur Oberfläche des Flügels oder Rahmens in der Halteleiste anordenbar sein, wodurch sich die Gestaltungsfreiheit der Halteleiste wesentlich vergrößert und auch eine optimale Krafteinleitung aus dem Rollomaterial in die Halteleiste gewährleistet werden kann.

Entsprechend einer besonders bevorzugten Ausführungsform der Erfindung ist das Rollomaterial zusätzlich zur Halterung in der kederschienenartigen Aufnahmenut in dem Spalt zwischen der Halteleiste und der Oberfläche des Rahmens oder Flügels nicht nur frei führbar, sondern großflächig in diesem unter der Halteleiste klemmbar gehalten, wodurch sich die von der Aufnahmenut aufzunehmenden Haltekräfte entsprechend vermindern kann, was wiederum vorteilhafte Auswirkungen auf die Größe und Ausführung der Konstruktion der erfinderischen Halteleiste mit sich bringen kann.

Gemäß einer bevorzugten Ausgestaltung der Erfindung ist die Halteleiste mit ebenen seitlichen Schrägen ausgestattet und weist im Querschnitt eine im Wesentlichen glatte konvexe bis ballige äußere Körperkontur auf, die gegen die Halteleiste gefahrene Krankenbetten oder fahrbare Rollwägen optimal abweist, sodass sich der Rammschutz der Halteleiste weiter verbessert.

Besonders bevorzugt ist eine Ausführungsform der Erfindung, bei der die Aufnahmenut seitlich der Mitte der Halteleiste zur Austrittsseite des Rollomaterial versetzt angeordnet ist und bei der die dem Rollomaterial abgewandte Seite der Halteleiste mit den Durchtrittsöffnungen für die Befestigungsmittel versehen ist, sodass sich die einzelnen Funktionen der Halteleiste jeweils optimiert gestalten lassen. Beispielsweise kann die Halteleiste zwischen der Aufnahmenut und einer gedachten Linie zwischen den Durchtrittsöffnungen für die Befestigungsmittel mit einer Brechnut zur Herstellung einer Ausklinkung in der dem Rollomaterial entgegengesetzten Seite ausgestattet sein, sodass durch ein einfaches Einsägen von der dem Rollomaterial entgegengesetzten Seite einfach ein Bereich der Halteleiste ausgebrochen werden kann, um etwa Tür- oder Fensterbeschläge zu umgehen und ohne dazu auch das Rollomaterial ausschneiden zu müssen, was weiterhin seitlich der Ausklinkung unterbrechungsfrei in der Aufnahmenut gehalten ist.

Besonders vorteilhaft ist des Weiteren eine Halteleiste, die mehrteilig ausgeführt ist und die mit einem Grundprofil mit Durchtrittsöffnungen für die Befestigungsmittel und mit einer Rastvorrichtung für ein Halteleistenprofil und dem Halteleistenprofil ausgestattet ist, welches mit der Aufnahmenut ausgestattet ist, wodurch sich Halteleisten mit verdeckten Befestigungsschrauben erzeugen lassen, wodurch sich neben der Optik im Wesentlichen auch der Rammschutz verbessert, da die nach aussen gerichtete Oberfläche der Halteleiste nun keine stählernen Schraubenköpfe mehr aufweist.

Die Rastvorrichtung kann dabei vorteilhafterweise aus sich gegenseitig hintergreifenden Rastnasen des Grundprofils und des Halteprofils bestehen, die zur Montage einfach übereinander geklippst werden müssen, oder sie kann bevorzugterweise aus einer oder mehreren seitlich im Grundprofil gehaltenen dauerelastischen Verriegelungsschnüren bestehen, die von Raststegen des Halteleistenprofils seitlich umgriffen werden und dieses so formschlüssig auf dem Grundprofil verriegelt halten, wobei die elastischen Verriegelungsschnüre Kollisionen etwa von Transportwägen oder Krankenbetten mit der Halteleiste hervorragend abpuffern können, sodass der Rammschutz insgesamt noch weiter verbessert ist.

Nachfolgend sind einige Ausführungsbeispiele der Erfindung anhand von Zeichnungen näher beschrieben. Es zeigen:
- Fig. 1: einen Querschnitt durch eine erste einteilige Halteleiste,
- Fig. 2: einen Querschnitt durch eine zweite einteilige Halteleiste,
- Fig. 3: einen Querschnitt durch eine dritte mehrteilige Halteleiste, und
- Fig. 4: einen Querschnitt durch eine vierte mehrteilige Halteleiste.

Die rammschutzverbesserte Halteleiste 1-4 eines Fingerschutzrollos an einem Tür- oder Fensterflügel oder -rahmen weist eine kederschienenartige Aufnahmenut 5-8 für den verdickten Rand eines Rollomaterials 9-12 auf, mit einer engeren Nutöffnung 13-16 als dem Innenmaß der Aufnahmenut 5-8 ebenso wie die Halteleiste 1-4 mit voneinander beabstandeten Durchtrittsöffnungen 17-20 für Befestigungsmittel ausgestattet ist, wobei die Nutöffnung 13-16 auf einer zur Oberfläche 25-28 des Flügels oder Rahmens gerichteten Seite der Halteleiste 1-4 angeordnet ist, sodass das Rollomaterial 21-24 seitlich zwischen der Halteleiste 1-4 und der Oberfläche 25-28 des Flügels oder Rahmen unter der Halteleiste 1-4 herausgeführt werden kann.

Die Halteleiste 1-4 weist seitliche Schrägen 29-36 auf, die bis auf die Durchtrittsöffnungen 17-18 für die Befestigungsmittel, zusammen mit der zentralen mittigen Oberfläche eine glatte konvexe äußere Oberflächenkontur bilden, die dagegen rammende Gegenstände sicher abweist, ohne die Funktion der Halteleiste 1-4 zu zerstören.

Die Aufnahmenut 5-8 ist im Wesentlichen seitlich der Mitte der Halteleiste 1-4 zur Austrittsseite des Rollomaterials 21-24 hin versetzt angeordnet und die dem Rollomaterial 21-24 abgewandte Seite der Halteleiste 1-4 mit den Durchtrittsöffnungen 17-20 ausgestattet, wobei zwischen der Aufnahmenut 5-8 und diesen eine Brechnut 50-52 in der Halteleiste 2-4 eingeformt sein kann, wie in den Figuren 2-4 dargestellt, die der Herstellung einer Ausklinkung der Halteleiste 1-4 dient, die durch einfaches seitliches Einsägen von der dem Rollomaterial 9-12 entgegengesetzten Seite der Halteleiste 2-4 her bis hin zur Brechnut 50-52 durchgeführt werden kann.

Die Halteleiste kann, wie dies in den Figuren 1 und 2 dargestellt ist, einteilig ausgebildet sein, oder, wie dies in Figuren 3 und 4 dargestellt ist, mehrteilig und dabei ein Grundprofil 40,41 aufweisen, welches auf der Oberfläche 27;28 eines Flügels- oder Rahmens angeordnet werden kann und Rastvorrichtungen für ein darauf festrastbares Halteleistenprofil 42,43 aufweist, wobei beide Profile gegenseitige Profilnasen 44;45 aufweisen können oder im Grundprofil 41;42 gehaltene dauerelastische Verriegelungsschnüre 46, die von Raststegen 47-49 des Halteleistenprofils 42;43 seitlich umgriffen werden und dieses formschlüssig auf dem Grundprofil 41;42 verriegelt halten und Seitenkräfte abpuffernd wirken.

Die Halteleiste 2 oder das Haltleistenprofil 42;43 weist sich seitlich erstreckende Stege 27-39 auf, die deren Schrägen 31-36 bilden und Seitenkräfte elastisch oder plastisch ableiten können und die einen Spalt 53-55 bildend vor der Oberfläche 26-28 des Flügels oder Rahmens enden.

## Patentansprüche

1. Fingerschutzrollo mit einer Halteleiste, wobei die Halteleiste (1-4) an einem Tür- oder Fensterflügel oder -rahmen anordenbar ist, die Halteleiste (1-4) eine kederschienenartige Aufnahmenut (5-8) für den verdickten Rand eines Rollomaterials (21-24) aufweist, mit einer engeren Nutöffnung (13-16) der Aufnahmenut (5-8) als dem Innenmaß der Aufnahmenut (5-8) und mit einer Durchtrittsöffnung (17-20) der Halteleiste (1-4) für ein Befestigungsmittel, **dadurch gekennzeichnet, dass** die Nutöffnung (13-16) auf einer zur Oberfläche (25-28) des Flügels oder Rahmens gerichteten Seite der Halteleiste (1-4) anordenbar ist und dass das Rollomaterial (21-24) seitlich zwischen Halteleiste (1-4) und der Oberfläche (25-28) des Flügels oder Rahmens unter der Halteleiste (1-4) herausführbar ist.

2. Fingerschutzrollo nach Anspruch 1, **dadurch gekennzeichnet, dass** das Rollomaterial (21-24) unter der Halteleiste (1-4) parallel zur Oberfläche (25-28) des Rahmens oder Flügels führbar ist.

3. Fingerschutzrollo nach einem der vorgenannten Ansprüche, **dadurch gekennzeichnet, dass** die Aufnahmenut (5-8) der Halteleiste (1-4) rechtwinklig oder schräg zur Oberfläche (25-28) des Rahmens oder Flügels in der Halteleiste (1-4) anordenbar ist.

4. Fingerschutzrollo nach einem der vorgenannten Ansprüche, **dadurch gekennzeichnet, dass** das Rollomaterial (21-24) zusätzlich zur Halterung in der Aufnahmenut (5-8) in einem Spalt (53-55) zwischen Halteleiste (1-4) und der Oberfläche (25-28) des Rahmens oder Flügels großflächig unter der Halteleiste (1-4) klemmbar ist.

5. Fingerschutzrollo nach einem der vorgenannten Ansprüche, **dadurch gekennzeichnet, dass** die Halteleiste (1-4) seitlich ebene Schrägen (29-36) und im Querschnitt eine glatte konvexe äußere Oberfläche aufweist.

6. Fingerschutzrollo nach einem der vorgenannten Ansprüche, **dadurch gekennzeichnet, dass** die Aufnahmenut (5-8) der Halteleiste (1-4) seitlich der Mitte der Halteleiste (1-4) zur Austrittsseite des Rollomaterials (21-24) versetzt angeordnet ist und dass die dem Rollomaterial (21-24) abgewandte Seite der Halteleiste (1-4) mit den Durchtrittsöffnungen (17-20) für die Befestigungsmittel versehen ist.

7. Fingerschutzrollo nach einem der vorgenannten Ansprüche, **dadurch gekennzeichnet, dass** das die Halteleiste (3-4) mehrteilig ausgeführt ist und ein Grundprofil (40;41) mit einer Durchtrittsöffnung (19;20) für ein Befestigungsmittel und einer Rastvorrichtung für ein Halteleistenprofil (42;43) und das Halteleistenprofil (42;43) mit der Aufnahmenut (7;8) für den verdickten Rand des Rollomaterials (21-24) ausgestattet ist.

8. Fingerschutzrollo nach Anspruch 7, **dadurch gekennzeichnet, dass** die Rastvorrichtung aus sich gegenseitig hintergreifenden Profilnasen (44;45) des Grundprofils (40;41) und des Halteprofils (42;43) besteht.

9. Fingerschutzrollo nach Anspruch 7, **dadurch gekennzeichnet, dass** die Rastvorrichtung aus einer oder mehreren seitlich im Grundprofil (41;42) gehaltenen dauerelastischen Verriegelungsschnüren (46) besteht, die von Raststegen (47-49) des Halteleistenprofils (42-43) seitlich umgriffen werden und dieses formschlüssig auf dem Grundprofil (41;42) verriegelt halten.

10. Fingerschutzrollo nach einem der vorgenannten Ansprüche, **dadurch gekennzeichnet, dass** die einteilige Halteleiste (1;2) oder das Halteleistenprofil (42;43) der mehrteiligen Halteleiste (3;4) zwischen der Aufnahmenut (5-8) und den Durchtrittsöffnungen (17-20) für die Befestigungsmittel mit einer Brechnut (50-52) zur Herstellung einer Ausklinkung in der dem Rollomaterial (21-24) entgegengesetzten Seite ausgestattet ist.

## Claims

1. Finger protection blind having a retaining strip, wherein the retaining strip (1-4) is arrangeable on a door leaf or frame or window casement or frame, the retaining strip (1-4) has a keder-rail-like receiving slot (5-8) for the thickened edge of a blind material (21-24), having a narrower slot opening (13-16) of the receiving slot (5-8) than the interior dimension of the receiving slot (5-8) and having a through-opening (17-20) in the retaining strip (1-4) for a fastening means, **characterized in that** the slot opening (13-16) is arrangeable on a side of the retaining strip (1-4) directed towards the surface (25-28) of the leaf/casement or frame, and **in that** the blind material (21-24) is able to be guided out laterally between the retaining strip (1-4) and the surface (25-28) of the leaf/casement or frame under the retaining strip (1-4).

2. Finger protection blind according to Claim 1, **characterized in that** the blind material (21-24) is able to be guided under the retaining strip (1-4) parallel to the surface (25-28) of the frame or leaf/casement.

3. Finger protection blind according to either of the preceding claims, **characterized in that** the receiving slot (5-8) of the retaining strip (1-4) is arrangeable in the retaining strip (1-4) at right-angles or obliquely to the surface (25-28) of the frame or leaf/casement.

4. Finger protection blind according to one of the preceding claims, **characterized in that** the blind material (21-24), in addition to be being held in the receiving slot (5-8), is able to be clamped extensively under the retaining strip (1-4) in a gap (53-55) between the retaining strip (1-4) and the surface (25-28) of the frame or leaf/casement.

5. Finger protection blind according to one of the preceding claims, **characterized in that** the retaining strip (1-4) has laterally planar inclined surfaces (29-36) and, in cross section, a smooth convex outer surface.

6. Finger protection blind according to one of the preceding claims, **characterized in that** the receiving slot (5-8) of the retaining strip (1-4) is arranged in a manner offset to the side of the middle of the retaining strip (1-4) in the direction of the outlet side of the blind material (21-24), and **in that** the side of the retaining strip (1-4) facing away from the blind material (21-24) is provided with the through-openings (17-20) for the fastening means.

7. Finger protection blind according to one of the preceding claims, **characterized in that** the retaining strip (3-4) is embodied in a multi-part manner and a basic profile (40; 41) is equipped with a through-opening (19; 20) for a fastening means and with a latching device for a retaining-strip profile (42; 43) and the retaining-strip profile (42; 43) is equipped with the receiving slot (7; 8) for the thickened edge of the blind material (21-24).

8. Finger protection blind according to Claim 7, **characterized in that** the latching device consists of profile lugs (44; 45), which engage behind one another, of the basic profile (40; 41) and of the retaining profile (42; 43).

9. Finger protection blind according to Claim 7, **characterized in that** the latching device consists of one or more permanently elastic locking cords (46) which are retained laterally in the basic profile (41; 42), around which latching bars (47-49) of the retaining-strip profile (42-43) engage laterally and which keep the latter locked on the basic profile (41; 42) in a form-fitting manner.

10. Finger protection blind according to one of the preceding claims, **characterized in that** the one-piece retaining strip (1; 2) or the retaining-strip profile (42; 43) of the multi-part retaining strip (3; 4) is equipped, between the receiving slot (5-8) and the through-openings (17-20) for the fastening means, with a breaking groove (50-52) for producing a notch in the opposite side from the blind material (21-24).

## Revendications

1. Store protège-doigts muni d'une baguette de maintien, dans lequel la baguette de maintien (1 à 4) peut être disposée sur un battant de porte ou de fenêtre, la baguette de maintien (1 à 4) présente une rainure de réception (5 à 8) de type rail à bourrelet pour le bord en surépaisseur d'un matériau de store (21 à 24), ayant une ouverture de rainure (13 à 16) plus serrée de la rainure de réception (5 à 8) que la cote intérieure de la rainure de réception (5 à 8) et ayant une ouverture de passage (17 à 20) de la baguette de maintien (1 à 4) pour un moyen de fixation, **caractérisé en ce que** l'ouverture de rainure (13 à 16) peut être disposée sur une face de la baguette de maintien (1 à 4) tournée vers la surface supérieure (25 à 28) du battant ou du cadre, et **en ce que** le matériau de store (21 à 24) peut être sorti latéralement entre la baguette de maintien (1 à 4) et la surface (25 à 28) du battant ou du cadre sous la baguette de maintien (1 à 4).

2. Store protège-doigts selon la revendication 1, **caractérisé en ce que** le matériau de store (21 à 24) peut être guidé sous la baguette de maintien (1 à 4) en parallèle à la surface (25 à 28) du cadre ou du battant.

3. Store protège-doigts selon l'une quelconque des revendications précédentes, **caractérisé en ce que** la rainure de réception (5 à 8) de la baguette de maintien (1 à 4) peut être disposée perpendiculairement ou en oblique à la surface (25 à 28) du cadre ou du battant dans la baguette de maintien (1 à 4).

4. Store protège-doigts selon l'une quelconque des revendications précédentes, **caractérisé en ce qu'**en plus du maintien dans la rainure de réception (5 à 8), le matériau de store (21 à 24) peut être calé sur une grande surface dans une fente (53 à 55) entre la baguette de maintien (1 à 4) et la surface (25 à 28) du cadre ou du battant sous la baguette de maintien (1 à 4).

5. Store protège-doigts selon l'une quelconque des revendications précédentes, **caractérisé en ce que** la baguette de maintien (1 à 4) présente latéralement des chanfreins plans (29 à 36) et en section transversale une surface extérieure convexe lisse.

6. Store protège-doigts selon l'une quelconque des revendications précédentes, **caractérisé en ce que** la rainure de réception (5 à 8) de la baguette de maintien (1 à 4) est disposée en étant décalée latéralement à partir du centre de la baguette de maintien (1 à 4) vers le côté sortie du matériau de store (21 à 24), et **en ce que** la face, détournée du matériau de store (21 à 24), de la baguette de maintien (1 à 4) est munie des ouvertures de passage (17 à 20) pour les moyens de fixation.

7. Store protège-doigts selon l'une quelconque des revendications précédentes, **caractérisé en ce que** la baguette de maintien (3 à 4) est réalisée en plusieurs pièces et un profilé de base (40 ; 41) est équipé d'une ouverture de passage (19 ; 20) pour un moyen de fixation et un dispositif d'enclenchement pour un profilé de baguette de maintien (42 ; 43) et le profilé de baguette de maintien (42 ; 43) est équipé de la rainure de réception (7 ; 8) pour le bord en surépaisseur du matériau de store (21 à 24).

8. Store protège-doigts selon la revendication 7, **caractérisé en ce que** le dispositif d'enclenchement est composé de tenons de profilé (44 ; 45) du profilé de base (40 ; 41) et du profilé de maintien (42 ; 43), venant en prise les uns derrière les autres.

9. Store protège-doigts selon la revendication 7, **caractérisé en ce que** le dispositif d'enclenchement est composé d'un ou de plusieurs cordons de verrouillage (46) durablement élastiques, maintenus latéralement dans le profilé de base (41, 42) et qui sont entourés latéralement par des nervures d'enclenchement (47 à 49) du profilé de baguette de maintien (42 à 43) et maintiennent celui-ci verrouillé sur le profilé de base (41 ; 42) par complémentarité de forme.

10. Store protège-doigts selon l'une quelconque des revendications précédentes, **caractérisé en ce que** la baguette de maintien d'une seule pièce (1 ; 2) ou le profilé de baguette de maintien (42 ; 43) de la baguette de maintien (3 ; 4) en plusieurs pièces est équipé(e) entre la rainure de réception (5 à 8) et les ouvertures de passage (17 à 20) pour les moyens de fixation d'une rainure de rupture (50 à 52) destinée à créer une encoche dans la face opposée au matériau de store (21 à 24).
